# EUROPÄISCHE PATENTSCHRIFT

(11) **EP 3 509 956 B1**
(45) Veröffentlichungstag und Bekanntmachung des Hinweises auf die Patenterteilung: **09.03.2022**
(21) Anmeldenummer: 18705541.3
(22) Anmeldetag: 15.01.2018
(51) Int. Cl.: B65D 25/14, B65D 77/06

(54) **GEHÄUSE FÜR EINEN FLEXIBLEN BEHÄLTER**
HOUSING FOR A FLEXIBLE CONTAINER
LOGEMENT POUR CONTENANT FLEXIBLE

(30) Priorität: 16.01.2017 AT 600042017; 24.05.2017 AT 5010017 U
(43) Veröffentlichungstag der Anmeldung: 17.07.2019
(62) Teilanmeldung aus: 22153960.4
(73) Patentinhaber: Single Use Support GmbH, 6330 Kufstein (AT)
(72) Erfinder: WURM, Thomas, 6275 Stumm (AT)
(74) Vertreter: Torggler & Hofmann Patentanwälte - Innsbruck
(86) Internationale Anmeldenummer: PCT/AT2018/060010
(87) Internationale Veröffentlichungsnummer: WO 2018/129576

(56) Entgegenhaltungen:
- EP-A1- 1 396 440
- DE-A1- 2 258 163
- NL-A- 8 501 555

## Beschreibung

Die vorliegende Erfindung betrifft eine Anordnung aus einem Gehäuse und einem darin angeordneten mit einer Flüssigkeit, insbesondere einem Arzneimittel, befüllten flexiblen Behälter. Neben Arzneimitteln können auch andere Flüssigkeiten, die im (bio-)pharmazeutischen Produktionsprozess auftreten, mittels eines flexiblen Behälters in einem solchen Gehäuse transportiert werden.

Die DE 2258163 A1 offenbart einen flexiblen Behälter gemäß dem Oberbegriff des Anspruchs 1, der unter Erhaltung eines Vakuums entleert werden kann.

Die EP 1 396 440 A1 offenbart einen Karton, in welchem mit Flüssigkeit gefüllte Verpackungsbeutel aufbewahrt werden. Um Stöße abzufedern, ist im Karton eine dünne Schaumschicht im Karton vorgesehen.

Flexible Behälter, mit denen Arzneimittel in einem Gehäuse transportiert werden, werden auch als "single use bag" bezeichnet. Dies geschieht zumeist in gefrorenem Zustand, wobei der flexible Behälter vor dem Einfrieren im Gehäuse angeordnet wird. Durch Kühlen der Anordnung wird dann die Flüssigkeit gefroren.

Durch die Volumenausdehnung beim Gefrieren (etwa 8 %) entsteht ein nicht zu unterschätzender Druck auf das Gehäuse und den flexiblen Behälter. Dadurch wird die Gefahr von mechanischen Beschädigungen und in der Folge Undichtigkeiten des mechanischen Behälters eingeführt.

Aufgabe der vorliegenden Erfindung ist es, die mechanische Beanspruchung des flexiblen Behälters und des Gehäuses gegenüber dem Stand der Technik beim Einfrieren zu verringern.

Diese Aufgabe wird durch eine Anordnung aus einem Gehäuse und einem darin angeordneten flexiblen Behältermit den Merkmalen des Anspruchs 1 gelöst.

Dies geschieht durch einen elastischen Schaumstoff - anders formuliert: durch zumindest einen Körper aus elastischem Schaumstoff -, mit dem das Gehäuse ausgekleidet ist. Dieser kompensiert erfindungsgemäß die beim Gefrieren auftretende Volumenausdehnung des im Gehäuse angeordneten Behälters im Wesentlichen vollständig.

Außerdem wird Schutz für die Verwendung eines erfindungsgemäßen Gehäuses begehrt, wobei eine Flüssigkeit, insbesondere ein Arzneimittel, in den flexiblen Behälter gefüllt wird, der befüllte Behälter im Gehäuse angeordnet wird und die Flüssigkeit durch Kühlen der Anordnung aus Gehäuse und Behälter eingefroren wird. Der flexible Behälter muss dabei nicht vollständig gefüllt werden.

Flüssigkeiten, die im flexiblen Behälter transportiert werden können, sind z. B. Proteinlösungen, Endprodukte einer Aufreinigung, Antikörperlösungen und andere hochwertige Zwischenprodukte im pharmazeutischen Produktionszyklus, sowie natürlich Arzneimittel selbst.

Vorteilhafte Ausführungsformen der Erfindung sind in den abhängigen Ansprüchen definiert.

Bevorzugt kann eine Ausführungsform sein, bei der der Schaumstoff mit abnehmender Temperatur unter dem Gefrierpunkt eine abnehmende Elastizität aufweist. Es kann auch vorgesehen sein, dass der Schaumstoff bei einer Temperatur zwischen 0° C bis -30° C, bevorzugt zwischen -5° C und -25° C und besonders bevorzugt zwischen -10° C und -20° C, im Wesentlichen aushärtet.

Diese Maßnahmen können dazu beitragen, dass der flexible Behälter im Gehäuse in einem genau angepassten "Bett" im Gehäuse liegt. Sämtliche auf den flexiblen Behälter und das Gehäuse einwirkende Kräfte werden dadurch durch größere Flächen aufgenommen. Beschädigungen durch Klemmung oder dergleichen werden dadurch zumindest reduziert, wenn nicht gar vollständig ausgeschlossen.

In einer besonders bevorzugten Ausführungsform ist der Schaumstoff so ausgebildet, dass der Prozess des Aushärtens reversibel ist. Beim Erhöhen der Temperatur der Anordnung nach dem Transport steht somit die Elastizität des Schaumstoffs wieder zur Verfügung und bietet dadurch einen gewissen Schutz vor Einwirkungen auf den flexiblen Behälter beim Herausnehmen aus dem Gehäuse. Außerdem kann durch den reversiblen Prozess prinzipiell das Gehäuse wiederverwendet werden, wenn dies gewünscht ist.

Das Aushärten des Schaumstoffs kann auch als Festwerden bezeichnet werden. Es handelt sich dabei nicht um das Aushärten bei der Herstellung des Schaumstoffs, sondern um die Veränderung der Elastizitätseigenschaften unter der Kälteeinwirkung.

In einer besonders bevorzugten Ausführungsform kann es vorgesehen sein, dass das Gehäuse so mit dem Schaumstoff ausgekleidet ist, dass der Behälter - vorzugsweise samt etwaiger Anbauteile - vollständig vom Schaumstoff umgeben ist, wenn der Behälter im Gehäuse angeordnet ist. Damit können nicht nur der flexible Behälter, sondern auch die Anbauteile noch besser vor Beschädigungen geschützt werden.

Da Anbauteile für derartige flexible Behälter oft von verschiedener Form sind, weil sie beispielsweise aus verformbaren Schläuchen und dergleichen bestehen, kann ein Schaumstoffblock im Gehäuse von Vorteil sein, der die Anbauteile (durch Verformung) aufnehmen kann.

Das Gehäuse kann im Wesentlichen quaderförmig ausgebildet sein. Dies kann beispielsweise ein leichtes Stapeln der Gehäuse erleichtern.

Es kann auch vorkommen, dass Behälter transportiert werden müssen, die nicht vollständig befüllt worden sind. In diesem Fall kann eine zusätzliche Lage an Schaumstoff eingesetzt werden, wodurch auch in diesem Fall ein das Volumen des Gehäuses ausfüllendes "Bett" für den flexiblen Behälter geschaffen wird.

Weitere Vorteile und Einzelheiten der Erfindung ergeben sich aus den Figuren sowie der dazugehörigen Figurenbeschreibung. Dabei zeigen:
- Fig. 1: eine geschnittene Seitenansicht eines erfindungsgemäßen Gehäuses mit darin angeordnetem flexiblen Behälter, und
- Fig. 2: eine geschnittene Draufsicht desselben.

Wie aus den Figuren 1 und 2 zu erkennen ist, wird der flexible Behälter 2 innerhalb des Gehäuses 1 angeordnet. Dabei ist das Gehäuse 1 mit Schaumstoff 3 und einem Schaumstoffblock 5 ausgekleidet. Gefriert die Flüssigkeit innerhalb des Behälters 2, dehnt sich der Behälter 2 aus. Diese Volumenausdehnung wird vom Schaumstoff 3 und dem Schaumstoffblock 5 aufgenommen, sodass zwischen dem Behälter 2 und dem Gehäuse 1 keine - oder eine zumindest nicht nennenswerte - Spannung entsteht. Anbauteile 4, z. B. Schläuche und Ventile und dergleichen, werden dabei über dem oder innerhalb des Schaumstoffblocks 5 angeordnet, der diese durch seine Elastizität bzw. Flexibilität aufnehmen kann.

Im vorliegenden Ausführungsbeispiel ist das Gehäuse 1 vollständig umschließend ausgeführt. Das Gehäuse 1 kann aus Kunststoffen und/oder Metall bestehen. Im vorliegenden Ausführungsbeispiel sind die Deckschichten jeweils aus rostfreiem Stahl und die Seitenwände aus einem Polyethylen (konkret: high density Polyethyle, HDPE) gefertigt.

Durch die vollkommen geschlossene Ausführung des Gehäuses 1 ist ein Zugriffsschutz auf den Behälter 2 gewährleistet. Theoretisch könnte auch ein Verschluss bzw. ein Siegel angebracht werden, wodurch eine Manipulation während des Transportprozesses oder im Lager ausgeschlossen oder zumindest sichtbar gemacht werden kann.

Der Schaumstoff 3 kann vorzugsweise so ausgeführt sein, dass er bei Raumtemperatur (und geringen negativen Temperaturen) relativ nachgiebig und flexibel ist und bei tieferen Temperaturen (- 15° C und kälter) aushärtet und den im Gehäuse 1 angeordneten Behälter 2 umschließt und vor Relativbewegung schützt. Der so geschützte Behälter 2 kann demnach nicht verbogen oder gestaucht werden, weil die Relativbewegung zum Gehäuse 1 ja verhindert ist. Dadurch können Brüche und Leckagen am beispielsweise aus Kunststoff gefertigten Behälter 2 verhindert werden.

Als Schaumstoff kann beispielsweise sogenannter visko-elastischer Schaum eingesetzt werden, welcher bei gewissen negativen Temperaturen aushärtet.

Das Einfrieren der Anordnung aus Gehäuse 1 und befülltem Behälter 2 kann beispielsweise durch Kontaktkühlanlagen oder Umluftkühlanlagen oder auf andere Art geschehen. Bei Kontaktkühlanlagen liegen die Deckflächen des Gehäuses 1 (auch als "Schale" bezeichnet) an gekühlten Flächen auf. Bei Umluftkühlanlagen werden die Gehäuse 1 mit gekühlter Luft umspült.

Die einzelnen Seiten des Gehäuses 1, insbesondere die Deckflächen (also oben und unten), können aus relativ dünnem Material, insbesondere Stahl, hergestellt sein, um eine schnelle Wärmeleitung (bzw. Kälteleitung) zu erreichen.

Die erfindungsgemäßen Gehäuse 1 können - wie bereits erwähnt - wiederverwendet werden, insbesondere, wenn der Schaumstoff 3 so ausgebildet ist, dass das Aushärten bei niedrigen Temperaturen reversibel ist. Natürlich ist auch eine Einfach-Verwendung des Gehäuses 1 denkbar. Hierfür kann das Gehäuse 1 für einfache Recycling-Maßnahmen leicht zu zerlegen sein.

## Patentansprüche

1. Anordnung aus einem Gehäuse (1) und einem darin angeordneten mit einer Flüssigkeit, insbesondere einem Arzneimittel, befüllten flexiblen Behälter (2), wobei das Gehäuse (1) zumindest teilweise mit einem elastischen Schaumstoff (3, 5) ausgekleidet ist, **dadurch gekennzeichnet, dass** das Gehäuse (1) so mit dem Schaumstoff (3, 5) ausgekleidet ist, dass eine beim Gefrieren auftretende Volumenausdehnung des im Gehäuse (1) angeordneten Behälters (2) im Wesentlichen vollständig vom Schaumstoff (3, 5) kompensiert wird.

2. Anordnung nach Anspruch 1, **dadurch gekennzeichnet, dass** der Schaumstoff (3, 5) mit abnehmender Temperatur unter dem Gefrierpunkt eine abnehmende Elastizität aufweist.

3. Anordnung nach einem der vorhergehenden Ansprüche, **dadurch gekennzeichnet, dass** der Schaumstoff (3, 5) so gewählt ist, dass er bei einer Temperatur zwischen 0° C bis -30° C, bevorzugt zwischen -5° C und -25° C und besonders bevorzugt zwischen -10° C und -20° C, im Wesentlichen aushärtet.

4. Anordnung nach Anspruch 3, **dadurch gekennzeichnet, dass** der Schaumstoff so gewählt ist, dass der Prozess des Aushärtens reversibel ist.

5. Anordnung nach einem der vorhergehenden Ansprüche, **dadurch gekennzeichnet, dass** das Gehäuse (1) so mit dem Schaumstoff (3, 5) ausgekleidet ist, dass der Behälter (2) - vorzugsweise samt etwaiger Anbauteile (4) - vollständig vom Schaumstoff (3, 5) umgeben ist, wenn der Behälter (2) im Gehäuse (1) angeordnet ist.

6. Anordnung nach Anspruch 5, **dadurch gekennzeichnet, dass** ein Schaumstoffblock (5) im Gehäuse (1) zur Aufnahme der Anbauteile (4) vorgesehen ist.

7. Anordnung nach einem der vorhergehenden Ansprüche, **dadurch gekennzeichnet, dass** das Gehäuse (1) im Wesentlichen quaderförmig ausgebildet ist.

8. Verwendung einer Anordnung nach einem der Ansprüche 1 bis 7, wobei eine Flüssigkeit, insbesondere ein Arzneimittel, in den flexiblen Behälter (2) gefüllt wird, der befüllte Behälter (2) im Gehäuse (1) angeordnet wird und die Flüssigkeit durch Kühlen der Anordnung aus Gehäuse (1) und Behälter (2) eingefroren wird.

9. Verwendung nach Anspruch 8, **dadurch gekennzeichnet, dass** zumindest eine zusätzliche Lage an Schaumstoff (3, 5) im Behälter (2) angeordnet wird, wenn der flexible Behälter (2) nur zu einem Teil seines Fassungsvermögens befüllt wird.

## Claims

1. Arrangement comprising a housing (1) and a flexible container (2) arranged therein filled with a liquid, in particular a medicine, wherein the housing (1) is at least partially lined with an elastic foam (3, 5), **characterized in that** the housing (1) is lined with the foam (3, 5) in such a way that an increase in volume of the container (2) arranged in the housing (1) that occurs upon freezing is substantially completely compensated by the foam (3, 5).

2. Arrangement according to claim 1 **characterised in that** the foam (3, 5) has a decreasing elasticity with decreasing temperature below the freezing point.

3. Arrangement according to one of the preceding claims **characterised in that** the foam (3, 5) is chosen in such a way that it substantially hardens at a temperature between 0°C to -30°C, preferably between - 5°C and -25°C and particularly preferably between -10°C and -20°C.

4. Arrangement according to claim 3 **characterised in that** the foam is chosen in such a way that the hardening process is reversible.

5. Arrangement according to one of the preceding claims **characterised in that** the housing (1) is lined with the foam (3, 5) in such a way that the container (2) - preferably together with any attachments (4) - is completely surrounded by the foam (3, 5) when the container (2) is arranged in the housing (1).

6. Arrangement according to claim 5 **characterised in that** a foam block (5) is provided in the housing (1) for receiving the attachments (4).

7. Arrangement according to one of the preceding claims **characterised in that** the housing (1) is of a substantially cuboidal shape.

8. Use of an arrangement according to one of claims 1 to 7 wherein a liquid, in particular a medicine, is put into the flexible container (2), the filled container (2) is arranged in the housing (1) and the liquid is cooled by cooling the arrangement comprising the housing (1) and the container (2).

9. Use according to claim 8 **characterised in that** at least one additional layer of foam (3, 5) is arranged in the container (2) when the flexible container (2) is filled only to a part of its capacity.

## Revendications

1. Ensemble composé d'un boîtier (1) et d'un contenant (2) flexible disposé dans celui-ci et rempli d'un liquide, en particulier d'un médicament, dans lequel le boîtier (1) est habillé au moins en partie d'une mousse (3, 5) élastique, **caractérisé en ce que** le boîtier (1) est habillé de telle sorte avec la mousse (3, 5) qu'une expansion de volume survenant lors de la congélation du contenant (2) disposé dans le boîtier (1) est compensée sensiblement en totalité par la mousse (3, 5).

2. Ensemble selon la revendication 1, **caractérisé en ce que** la mousse (3, 5) présente une baisse de l'élasticité au fur et à mesure que la température baisse sous le point de congélation.

3. Ensemble selon l'une quelconque des revendications précédentes, **caractérisé en ce que** la mousse (3, 5) est choisie de telle sorte qu'elle durcit sensiblement à une température entre 0 °C à -30 °C, de manière préférée entre -5 °C et -25 °C et de manière particulièrement préférée entre -10 °C et -20 °C.

4. Ensemble selon la revendication 3, **caractérisé en ce que** la mousse est choisie de telle sorte que le processus du durcissement est réversible.

5. Ensemble selon l'une quelconque des revendications précédentes, **caractérisé en ce que** le boîtier (1) est habillé de telle sorte de la mousse (3, 5) que le contenant (2) - de préférence y compris d'éventuels composants rapportés (4) - est entouré en totalité de la mousse (3, 5) quand le contenant (2) est disposé dans le boîtier (1).

6. Ensemble selon la revendication 5, **caractérisé en ce qu'**un bloc de mousse (5) est prévu dans le boîtier (1) pour loger les composants rapportés (4).

7. Ensemble selon l'une quelconque des revendications précédentes, **caractérisé en ce que** le boîtier (1) est réalisé sensiblement en forme de carré.

8. Utilisation d'un ensemble selon l'une quelconque des revendications 1 à 7, dans laquelle un liquide, en particulier un médicament, est rempli dans le contenant (2) flexible, le contenant (2) rempli est disposé dans le boîtier (1) et le liquide est congelé par le refroidissement de l'ensemble composé du boîtier (1) et du contenant (2).

9. Utilisation selon la revendication 8, **caractérisée en ce qu'**au moins une couche supplémentaire de mousse (3, 5) est disposée dans le contenant (2) quand le contenant (2) flexible est rempli seulement à une partie de sa contenance.
